# EUROPÄISCHE PATENTSCHRIFT

(11) **EP 2 307 669 B1**
(45) Veröffentlichungstag und Bekanntmachung des Hinweises auf die Patenterteilung: **22.02.2017**
(21) Anmeldenummer: 08785154.9
(22) Anmeldetag: 28.07.2008
(51) Int. Cl.: E21C 35/08

(54) **VERFAHREN ZUR STEUERUNG EINER SCHNEIDENDEN GEWINNUNGSMASCHINE**
METHOD FOR CONTROLLING A CUTTING EXTRACTION MACHINE
PROCÉDÉ DE COMMANDE D'UNE MACHINE D'ABATTAGE COUPANT

(43) Veröffentlichungstag der Anmeldung: 13.04.2011
(73) Patentinhaber: Eickhoff Bergbautechnik GmbH, 44789 Bochum (DE)
(72) Erfinder: HACKELBÖRGER, Bernhard, 44579 Castrop-Rauxel (DE); MAVROUDIS, Fiona, 52078 Aachen (DE); WINKEL, Reik, 52074 Aachen (DE); NIENHAUS, Karl, 4730 Raeren (BE)
(74) Vertreter: Schneiders, Josef
(86) Internationale Anmeldenummer: PCT/EP2008/006204
(87) Internationale Veröffentlichungsnummer: WO 2010/012286

(56) Entgegenhaltungen:
- EP-A- 0 105 867
- WO-A-2006/119534
- US-A- 4 715 657

## Beschreibung

Die Erfindung betrifft ein Verfahren zur Steuerung einer im Kohlebergbau eingesetzten schneidenden Gewinnungsmaschine, die im Langfrontabbau in einem Streb entlang einer Abbaufront verfahrbar ist, bei welchem mit Hilfe mindestens einer auf dem Maschinenkörper der Gewinnungsmaschine angeordneten Infrarotkamera die Wärmeabstrahlung des jeweils von der Gewinnungsmaschine neu freigelegten Abbaustoßes durch Herstellung von Wärmebildern beobachtet wird, wobei am Ende jeder Gewinnungsfahrt anhand der bei dieser Gewinnungsfahrt aufgenommenen Wärmebilder des Abbaustoßes der Verlauf eines Leitschichtpaketes in Bezug auf die obere und/oder untere Begrenzungsfläche des Strebes ermittelt wird und anhand dieses Verlaufes des Leichtschichtpaketes Steuerungsdaten für die nächste Gewinnungsfahrt der Gewinnungsmaschine generiert werden.

Ein derartiges Verfahren ist aus der WO 2006/119534 A1 bekannt. Das bekannte Verfahren geht von dem jedem Bergmann oder Geologen bekannten Phänomen aus, dass in Flözlagerstätten, zum Beispiel in Kohlelagerstätten, in das abzubauende Gewinnungsgut oft dünne Gesteinsschichten eingelagert sind, die parallel zum Hangenden und Liegenden des Flözes verlaufen. Hieran anknüpfend geht das oben genannte Verfahren von der Vorstellung aus, dass beim Einsatz von schneidenden Gewinnungsmaschinen in Flözen mit solchen eingelagerten Gesteinsschichten in diese Gesteinsschichten bei der Gewinnungsverarbeitung mehr Energie (Reibungswärme) eingetragen wird, als in die umliegende Kohle, und dass sich deshalb diese eingelagerten Gesteinsschichten stärker erwärmen, als die umliegende Kohle. Diese verstärkte Erwärmung soll bei den bekannten Verfahren mit Hilfe einer Infrarotkamera detektiert werden, um auf diese Weise den Abstand dieser eingelagerten Gesteinsschichten zur unteren und/oder oberen Begrenzungsfläche zu den Streben messen und anhand dieser Messung die Gewinnungsmaschine während der nächsten Gewinnungsfahrt zu steuern. Damit zwischen dem Eingriffsbereich der Gewinnungswerkzeuge und der Messung mit der Infrarotkamera möglichst wenig von der eingetragenen Wärme verloren geht, soll die Wärmeabstrahlung möglichst nahe und unmittelbar angrenzend an den Eingriffsbereich der Gewinnungswerkzeuge der Gewinnungsmaschine gemessen werden.

Das bekannte Verfahren ist aus verschiedenen Gründen verbesserungsbedürftig. Zum einen ist die Erwärmung durch die eingetragene Zerspanungsarbeit, insbesondere bei dünnen Gesteinsschichten oder Schichten aus weichem oder brüchigem Gestein nicht signifikant höher, als bei der umliegenden Kohle. Zum anderen ergeben sich bei einer Messung im unmittel an die Schneidzone der Gewinnungsmaschine angrenzenden Bereich eine Reihe von Problemen, die eine hinreichend exakte Bestimmung der Wärmeabstrahlung nahezu unmöglich machen. Zunächst muss aus Platzgründen die optische Achse der Infrarotkamera schräg zum Abbaustoß angeordnet werden, wodurch sich eine trapezförmige Verzerrung des Messfeldes ergibt. Hinzu kommt, dass sich dieses verzerrte Messfeld im Bereich sehr starker Staubbelastung befindet, wo außerdem noch zum Zwecke der Staubniederschlagung Wasser versprüht wird. Auch Staub und Wassernebel behindern die Messung der Wärmeausstrahlung des neu freigelegten Abbaustoßes erheblich. Schließlich kann es vorkommen, dass eine eingelagerte Gesteinsschicht im Verlauf des Flözes auskeilt oder sich sonst wie verliert. In diesem Fall würde eine sich an dieser Gesteinsschicht orientierende Steuerung orientierungslos.

Es ist deshalb Aufgabe der Erfindung, ein genaueres Messverfahren zur Verfügung zu stellen, welches weniger von Staub und Wassernebel beeinträchtigt wird.

Zur Lösung dieser Aufgabe schlägt die Erfindung ausgehend vom Verfahren der eingangs genannten Art vor,
a) dass am Abbaustoß der Abfluss von Wärme aus dem wärmeren Gebirgskörper in den Strebraum gemessen wird und anhand dieses Wärmeabflusses ein Leitschichtpaket aus unterschiedlichen Mazeralen mit einer charakteristischen Abfolge von Grenzflächen zwischen Mazeralen unterschiedlicher Wärmeleitfähigkeit ermittelt wird,
b) und dass die Beobachtung der Wärmeabstrahlung des Abbaustoßes senkrecht zum Abbaustoß erfolgt, wobei die Infrarotkamera derart auf dem Maschinenkörper der Gewinnungsmaschine angeordnet ist, dass ihr Messfeld in Streblängsrichtung gesehen den größtmöglichen Abstand von den Schneidwerkzeugen der Gewinnungsmaschine hat.

Abweichend vom vorbekannten Verfahren orientiert sich das Verfahren gemäß der Erfindung nicht mehr an im Kohleflöz eingelagerten härteren Gesteinsschichten, sondern an der Schichtstruktur des Kohleflözes selbst. Kohleflöze sind bekanntlich aufgrund ihrer Entstehungsgeschichte nicht homogen aufgebaut, sondern bestehen aus verschiedenen aufeinander folgenden, in unterschiedlicher Dicke abgelagerten Streifen, die in der Kohlenpetrographie Mazerale (z.B. Vitrit, Durit, Clarit oder Fusit) genannt werden und unterschiedliche physikalische und chemische Eigenschaften haben. Zu den unterschiedlichen physikalischen Eigenschaften zählt unter anderem die Wärmeleitfähigkeit.

Am jeweils neu freigelegten Abbaustoß findet ein Abfluss von Wärme aus dem wärmeren Gebirgskörper in die kühleren Wetter des Strebraumes statt. Dieser Wärmeabfluss ist über die Mächtigkeit des Flözes jedoch nicht gleichmäßig, sondern dort intensiver, wo die anstehende Kohle eine höhere Wärmeleitfähigkeit hat und dort geringer, wo die Wärmeleitfähigkeit der anstehenden Kohle kleiner ist. Insgesamt ergibt sich also über die gesamte Mächtigkeit des Kohleflözes gesehen ein spezielles Temperaturprofil, welches - ähnlich wie ein Fingerabdruck - für dieses Kohleflöz charakteristisch ist.

Besonders charakteristisch ist die Abfolge von Grenzflächen zwischen Schichten unterschiedlicher Wärmeleitfähigkeit. Diese Grenzflächen erkennt man bei der Beobachtung des Abbaustoßes mit einer Infrarotkamera daraus, dass im Bereich dieser Grenzflächen über einen kleinen Mächtigkeitsbereich eine verhältnismäßig große Temperaturdifferenz gemessen wird. Auf diese Weise ist es möglich, innerhalb des Kohleflözes ein Leitschichtenpaket mit einer besonders charakteristischen Abfolge von Grenzenflächen zwischen Schichten unterschiedlicher Wärmeleitfähigkeit zu definieren und die Position dieses Leitschichtenpaketes innerhalb des Flözes zur Generierung von Steuerdaten zu verwenden.

Diese grundsätzlich neuartige Ermittlung eines Leitschichtenpaketes ermöglichst es, die Infrarotkamera in einem solchen Abstand von der Schneidzone der Gewinnungsmaschine anzuordnen, dass die Messung nicht mehr durch eine Verzerrung des Messfeldes, durch Staub oder Wassernebel beeinträchtigt werden kann. Hierdurch ist es insbesondere möglich, ein wesentlich genaueres und fein differenziertes Wärmebild des Kohlestoßes zu erstellen und anhand dieses Wärmebildes das oben angesprochene Leitschichtenpaket im Kohleflöz zu definieren.

Nach einer besonders bevorzugten Ausführungsform des Verfahrens gemäß der Erfindung ist vorgesehen, dass die Wärmebilder während der Gewinnungsfahrt entlang dem Abbaustoß wegabhängig in regelmäßigen Abständen aufgenommen werden und am Ende der Gewinnungsfahrt zu einem Gesamtwärmebild des Abbaustoßes zusammengefügt werden, welches den Verlauf des Leitschichtpaketes in Bezug auf die obere und/oder untere Begrenzungsfläche des Strebes zeigt, und dass anschließend anhand dieses Gesamtwärmebildes automatisch oder mit menschlicher Assistenz die Steuerdaten für die nächste Gewinnungsfahrt der Gewinnungsmaschine generiert werden.

Das Zusammenfügen der einzelnen Wärmebilder zu einem Gesamtwärmebild des Abbaustoßes hat den Vorteil, dass einzelne Fehlmessungen auf einfache Art und Weise durch Interpolation eliminiert werden können. Eine Auswertung des Gesamtwärmebildes mit menschlicher Assistenz hat den zusätzlichen Vorteil, dass bergmännisches Erfahrungswissen über den vermutlichen Verlauf des Flözes ggf. zusätzlich bei der Generierung der Steuerungsdaten berücksichtigt werden kann.

Zweckmäßig werden bei der Ermittlung des Leitschichtenpaketes die Grenzflächen zwischen den Schichten unterschiedlicher Wärmeleitfähigkeit durch Kantendetektion (Hough-Transformation) ermittelt. Mit diesem Verfahren können aus der extrem großen Zahl der Daten der einzelnen Wärmebilder und des Gesamtwärmebildes auf einfache Weise die Grenzflächen zwischen Schichten unterschiedlicher Wärmeleitfähigkeit ermittelt werden und das oben erläuterte Leitschichtenpaket mit einer charakteristischen Abfolge von solchen Grenzflächen definiert werden.

Eine besonders vorteilhafte Weiterbildung des Verfahrens gemäß der Erfindung sieht vor, dass mit Hilfe mindestens einer weiteren Infrarotkamera zusätzlich ein Wärmebild der jeweils neu frei geschnittenen oberen Begrenzungsfläche des Strebes hergestellt wird und dass dieses zusätzliche Wärmebild im Hinblick auf das Vorhandensein von Kohle oder Gestein analysiert und zur Generierung von Steuerdaten für die nächste Gewinnungsfahrt der Gewinnungsmaschine herangezogen wird. Diese weitere Infrarotkamera liefert lediglich einen Wahrscheinlichkeitswert, dass Kohle oder Nebengestein geschnitten worden sind. Die mit dieser Kamera gewonnenen Daten fließen in die Generierung der Steuerungsdaten für die nächste Gewinnungsfahrt mit ein.

Ein Ausführungsbeispiel der Erfindung wird im Folgenden anhand der beiliegenden Zeichnung näher erläutert. Es zeigen:
- Fig. 1:: eine Ansicht der schneidenden Gewinnungsmaschine und der Kameraanordnung senkrecht zum Abbaustoß gesehen,
- Fig. 2:: einen Schnitt entlang der Linie II in Figur 1 und
- Fig. 3:: einen Abschnitt eines Gesamtwärmebildes des Abbaustoßes.

In der Zeichnung ist der Maschinenkörper einer schneidenden Gewinnungsmaschine, hier eines Walzenschrämladers, mit dem Bezugszeichen 1 bezeichnet. Dieser Maschinenkörper ist unten mit Gleitkufen 2 versehen, die auf einem Strebförderer 3 entlang dem Abbaustoß 4 des Strebes verfahrbar sind. Der Strebförderer 3 ist somit zugleich Fahrgleis für die schneidende Gewinnungsmaschine.

An den in Fahrtrichtung vorne und hinten liegenden Enden sind an dem Maschinenkörper 1 Schwenkarme 5 und 6 gelagert, die jeweils Schneidwalzen 7 und 8 tragen, die am Umfang mit Schneidwerkzeugen besetzt sind.

Etwa mittig an dem Maschinenkörper 1 befindet sich ein Kameraträger 9, auf welchem eine Infrarotkamera 10 montiert ist, deren optische Achse 11 senkrecht zum Abbaustoße 4 verläuft.

Die Infrarotkamera 10 erfasst am Abbaustoß ein rechteckiges Messfeld 12, welches in Figur 1 in strichpunktierten Linien dargestellt ist. Die seitlichen Ränder dieses Messfeldes 12 haben in Streblängsrichtung gesehen von den Schneidwerkzeugen der Gewinnungsmaschine einen Abstand, der mindestens der halben Breite des Messfeldes 12 entspricht. Durch den Verlauf der optischen Achse 11 senkrecht zum Abbaustoß 4 und diesem Mindestabstand wird sichergestellt, dass die Wärmemessung der Infrarotkamera 10 von der Schneidarbeit der Schneidwerkzeuge, durch Staubentwicklung oder durch eingesprühten Wassernebel nicht verfälscht wird. Am besten ist es natürlich, wenn der Abstand zwischen den Schneidwerkzeugen der Gewinnungsmaschine und dem Messfeld 12 der Infrarotkamera 10 möglichst groß ist. Aus diesem Grund ist beim Ausführungsbeispiel die Infrarotkamera 10 etwa mittig auf dem Maschinenkörper 1 angeordnet. Auf diese Weise hat das Messfeld 12 der Infrarotkamera 10 von allen Schneidwerkzeugen der Gewinnungsmaschine den größtmöglichen Abstand, und zwar einen Abstand, der deutlich größer ist, als die gesamte Breite des Messfeldes 12.

Die Infrarotkamera 10 erzeugt während der Gewinnungsfahrt der Gewinnungsmaschine in regelmäßigen Abständen entlang dem Abbaustoß 4 Wärmebilder, die jeweils das gesamte Messfeld erfassen und sich in Streblängsrichtung gesehen überschneiden. Die einzelnen Wärmebilder werden am Ende der Gewinnungsfahrt durch Stitching zu einem Gesamtwärmebild 13 zusammengefügt, von welchem in Figur 3 ein Abschnitt dargestellt ist. Auf diesem Gesamtwärmebild 13 erkennt man deutlich die für dieses Flöz charakteristische Schichtenfolge von Mazeralen unterschiedlicher Wärmeleitfähigkeit. Dabei werden durch Kantendetektion (Hough-Transformation) die Grenzflächen zwischen Schichten unterschiedlicher Wärmeleitfähigkeit betont, so dass auch kleine Unterschiede in der Wärmeleitfähigkeit der einzelnen Mazerale deutlich zu sehen sind.

Bei der Auswertung des Gesamtwärmebildes 13 wird innerhalb der Flözmächtigkeit ein Leitschichtpaket herausgegriffen, welches eine besonders charakteristische Abfolge von Grenzflächen zwischen Schichten unterschiedlicher Wärmeleitfähigkeit hat. Ein solches Leitschichtpaket ist in Figur 1 des Ausführungsbeispieles als X bezeichnet. Ein solches Leitschichtpaket verläuft im Normalfall äquidistant zum Hangenden und Liegenden des Flözes. Aus diesem Grund kann man anhand der gemessenen Abstände zwischen dem Leitschichtpaket X und den von der Gewinnungsmaschine freigeschnittenen oberen und unteren Begrenzungsflächen des Strebes feststellen, ob der Verlauf des Strebes dem Verlauf des Flözes folgt oder nicht. Falls sich in diesen beiden Verläufen Unterschiede ergeben, können Steuerungsdaten für die nächste Gewinnungsfahrt der Gewinnungsmaschine generiert werden, welche die Gewinnungsmaschine so steuern, dass sich die beiden Verläufe wieder annähern, d. h. dass der Verlauf des Strebes möglichst genau dem Verlauf des Flözes folgt.

Die oben erläuterte Steuerung kann auch dadurch verbessert werden, dass an dem Maschinenkörper 1 der Gewinnungsmaschine eine weitere Infrarotkamera 14 installiert wird, die auf die neu freigelegte obere Begrenzungsfläche des Strebes gerichtet ist und zusätzlich Wärmebilder von dieser oberen Begrenzungsfläche erzeugt. Diese Wärmebilder werden im Hinblick auf das Vorhandensein von Kohle oder Gestein analysiert, um Steuerungsdaten zu gewinnen, mit deren Hilfe man die Gewinnungsmaschine bei der nächsten Gewinnungsfahrt zusätzlich so steuern kann, dass der Verlauf der oberen Begrenzungsfläche des Strebes möglichst genau und ohne Kohleverluste dem Verlauf des Flözhangenden folgt.

## Patentansprüche

1. Verfahren zur Steuerung einer im Kohlebergbau eingesetzten schneidenden Gewinnungsmaschine, die im Langfrontabbau in einem Streb entlang einer Abbaufront verfahrbar ist, bei welchem mit Hilfe mindestens einer auf dem Maschinenkörper (1) der Gewinnungsmaschine angeordneten Infrarotkamera (10), die Wärmeabstrahlung des jeweils von der Gewinnungsmaschine neu freigelegten Abbaustoßes (4) durch Herstellung von Wärmebildern beobachtet wird, wobei am Ende jeder Gewinnungsfahrt anhand der bei dieser Gewinnungsfahrt aufgenommenen Wärmebilder des Abbaustoßes (4) der Verlauf eines Leitschichtspaketes (X) in Bezug auf die obere und/oder untere Begrenzungsfläche des Strebes ermittelt wird und anhand dieses Verlaufs des Leitschichtpaketes (X) Steuerungsdaten für die nächste Gewinnungsfahrt der Gewinnungsmaschine generiert werden,
**dadurch gekennzeichnet,**
a) **dass** am Abbaustoß der Abfluss von Wärme aus dem wärmeren Gebirgskörper in den Strebraum gemessen wird und anhand dieses Wärmeabflusses ein Leitschichtpaket (X) aus unterschiedlichen Mazeralen mit einer charakteristischen Abfolge von Grenzflächen zwischen Mazeralen unterschiedlicher Wärmeleitfähigkeit ermittelt wird,
b) und **dass** die Beobachtung der Wärmeabstrahlung des Abbaustoßes (4) senkrecht zum Abbaustoß (4) erfolgt, wobei die Infrarotkamera (10) derart auf dem Maschinenkörper (1) der Gewinnungsmaschine angeordnet ist, dass ihr Messfeld (12) in Streblängsrichtung gesehenen den größtmöglichen Abstand von den Schneidwerkzeugen (7, 8) der Gewinnungsmaschine hat.

2. Verfahren nach Anspruch 1, **dadurch gekennzeichnet, dass** die Wärmebilder während der Gewinnungsfahrt entlang dem Abbaustoß (4) wegabhängig in regelmäßigen Abständen aufgenommen werden und am Ende der Gewinnungsfahrt zu einem Gesamtwärmebild (13) des Abbaustoßes (4) zusammengefügt werden, welches den Verlauf des Leitschichtpaketes (X) in Bezug auf die obere und/oder untere Begrenzungsfläche des Strebes zeigt, und dass anschließend anhand dieses Gesamtwärmebildes (13) automatisch oder mit menschlicher Assistenz die Steuerungsdaten für die nächste Gewinnungsfahr der Gewinnungsmaschine generiert werden.

3. Verfahren nach Anspruch 1, **dadurch gekennzeichnet, dass** bei der Ermittlung des Leitschichtpaketes (X) die Grenzfläche zwischen den Schichten unterschiedlicher Wärmeleitfähigkeit durch Kantendetektion (Hough-Transformation) ermittelt werden.

4. Verfahren nach Anspruch 1, **dadurch gekennzeichnet, dass** mit Hilfe mindestens einer weiteren Infrarotkamera (14) zusätzlich ein Wärmebild der jeweils neu freigelegten oberen Begrenzungsfläche des Strebes hergestellt wird und dass dieses zusätzliche Wärmebild im Hinblick auf das Vorhandensein von Kohle oder Gestein analysiert wird und zur Generierung von Steuerungsdaten für die nächsten Gewinnung herangezogen wird.

## Claims

1. Method for controlling a cutting extraction machine used in coal mining, which can be moved in a longwall along a working font, in which method the heat radiation of the working face (4) newly exposed by the extraction machine, in each instance, is observed by creating heat images with the help of at least one infrared camera arranged on the machine body (1) of the extraction machine, whereby at the end of each extraction run the progression of a key bed package (X) is detected with reference to the upper and/or lower delimination surface of the seam by means of heat images of the working face taken during this extraction run, and control data for the next extraction run of the extraction machine are generated on base of the progression of the key bed package (X),
**characterised in,**
a.) **that** the flow of heat from the warm rock body into the longwall space is measured at the working face, and that by means of this flow of heat a key bed package (X) is detected consisting of macerals with a characteristic sequence of border layers between macerals having different heat conductivity,
b.) and **that** of the observation of the heat radiation from the working face (4) is executed perpendicular to the working face (4), whereby the infrared camera (10) is so arranged on the machine body (1) of the extraction machine, that the measurement field (12) of the infrared camera(10) has in the longitudinal direction of the longwall the greatest possible distance from the cutting tools (7,8) of the extraction machine.

2. Method according to claim 1, **characterized in that** the heat images are recorded during the extraction run along the working face (4), at regular intervals, as a function of the path, and that they are joined together, at the end of the extraction run, to produce an overall heat image (13) of the working face (4), which shows the progression of the key bed package (X) with reference to the upper and/or lower delimitation surface of the longwall, and that subsequently, the control data for the next extraction run of the extraction machine are generated on the basis of this overall heat image (13), automatically or with human assistance.

3. Method according to claim 1, **characterized in that** in the determination of the key bed package (X), the border surfaces between the layers having different heat conductivity are determined by means of edge detection (Hough transformation).

4. Method according to claim 1, **characterized in that** in addition, a heat image of the newly exposed upper delimitation surface of the longwall, in each instance, is produced using at least one additional infrared camera (14), and that this additional heat image is analyzed with regard to the presence of coal or rock, and used for generating control data for the next extraction run.

## Revendications

1. Procédé destiné à la commande d'une machine d'abattage coupante, utilisée dans l'extraction du charbon, laquelle peut être déplacée dans un front de taille, le long d'un front d'abattage lors de l'exploitation par longues tailles, pour lequel, la génération de chaleur du chantier d'abattage (4) respectivement et nouvellement dégagée par la machine d'abattage est observée par la réalisation d'images thermiques, à l'aide d'au moins une caméra infrarouge (10) disposée sur le bâti de machine (1) de la machine d'abattage, où le tracé d'un lot de couches conductrices (X) est déterminé à la fin de chaque passe d'abattage, par rapport à la surface de délimitation supérieure et/ou inférieure du front de taille, à l'aide des images thermiques du chantier d'abattage (4) enregistrées lors de cette passe d'abattage et des données de commande pour la prochaine passe d'abattage de la machine d'abattage sont générées à l'aide de ce tracé du lot de couches conductrices (X),
**caractérisé en ce que**
a) la déperdition de chaleur provenant de la masse rocheuse la plus chaude est mesurée sur le chantier d'abattage, dans la zone du front de taille, et un lot de couches conductrices (X) constitué de divers macéraux est déterminé à l'aide de cette déperdition de chaleur, avec une succession caractéristique d'interfaces entre des macéraux présentant une conductivité thermique différente ; et
b) l'observation de la génération de chaleur du chantier d'abattage (4) a lieu à la perpendiculaire du chantier d'abattage (4), la caméra infrarouge (10) étant disposée de telle sorte sur le bâti de machine (1) de la machine d'abattage que son champ de mesure (12), considéré dans la direction longitudinale du front de taille, possède la plus grande distance possible avec les outils de coupe (7, 8) de la machine d'abattage.

2. Procédé selon la revendication 1, **caractérisé en ce que** les images thermiques sont enregistrées à des distances régulières, en fonction du parcours, le long du chantier d'abattage (4), pendant la passe d'abattage et sont assemblées en une image thermique globale (13) du chantier d'abattage (4) à la fin de la passe d'abattage, laquelle image thermique globale (13) montre le tracé du lot de couches conductrices (X) par rapport à la surface de délimitation supérieure et/ou inférieure du front de taille, et **caractérisé en ce que** les données de commande pour la prochaine passe d'abattage de la machine d'abattage sont ensuite générées à l'aide de cette image thermique globale (13), soit automatiquement, soit par l'intermédiaire d'une assistance humaine.

3. Procédé selon la revendication 1, **caractérisé en ce que** les interfaces entre des couches présentant une conductivité thermique différente sont déterminées selon le procédé de détection des contours (hough transformation) lors de la détermination du lot de couches conductrices (X).

4. Procédé selon la revendication 1, **caractérisé en ce qu'**une image thermique de la surface de délimitation supérieure respectivement et nouvellement dégagée du front de taille est en outre réalisée à l'aide d'au moins une autre caméra infrarouge (14) et **caractérisé en ce que** cette image thermique supplémentaire est analysée en vue de détecter la présence éventuelle de charbon ou de roches et est extraite en vue de la génération de données de commande pour la prochaine passe d'abattage.
